# EUROPÄISCHE PATENTSCHRIFT

(11) **EP 1 630 509 B1**
(45) Veröffentlichungstag und Bekanntmachung des Hinweises auf die Patenterteilung: **23.12.2009**
(21) Anmeldenummer: 04736021.9
(22) Anmeldetag: 03.06.2004
(51) Int. Cl.: F28D 1/04, F25B 29/00

(54) **VERFAHREN ZUM ERHITZEN ODER KÜHLEN EINES FLUIDMEDIUMS**
METHOD FOR HEATING OR COOLING A FLUID MEDIUM
PROCEDE DE RECHAUFFEMENT OU DE REFROIDISSEMENT D'UN MILIEU FLUIDE

(30) Priorität: 03.06.2003 RU 2003116180
(43) Veröffentlichungstag der Anmeldung: 01.03.2006
(73) Patentinhaber: Kurkaev, Abdul Sultanovich, Alma-Aty, 480091 (KZ)
(72) Erfinder: KURKAEV, Abdul Sultanovich, Alma-Aty, 480091 (KZ); KURKAEV, Isa Sultanovich, Alma-Aty, 480091 (KZ); MANASTYRLY, Georgy Konstantinovich, St.Petersburg, 195160 (RU); ALIEVA, Elena Antonovna, St.Petersburg, 198095 (RU); LOGVINA, Natalya Vasilievna, St.Petersburg, 198330 (RU)
(74) Vertreter: Springstubbe, Wolf
(86) Internationale Anmeldenummer: PCT/RU2004/000222
(87) Internationale Veröffentlichungsnummer: WO 2004/105909

(56) Entgegenhaltungen:
- EP-A- 0 394 758
- FR-A- 2 526 137
- RU-C1- 2 047 069
- RU-C1- 2 095 125
- RU-C1- 2 140 365
- SU-A1- 688 351
- US-A- 5 540 826
- US-A- 5 901 572

## Beschreibung

### GEBIET DER TECHNIK

Die Erfindung betrifft das Gebiet der Wärmetechnik, insbesondere Einrichtungen zur Zufuhr von erhitzten oder gekühlten, flüssigen oder gasförmigen Medien an Verbraucher, zum Beispiel in Heizungs-, Lüftungs- oder Klimatisierungssystemen von Produktions- und Aufenthaltsräumen.

### BISHERIGER STAND DER TECHNIK

Es ist ein Verfahren zur Erhitzung und Kühlung von Luft mittels einer Luftklimatisierungsanlage in einer Fahrzeugkabine bekannt, (siehe Urheberschein der UdSSR Nr. 688351, 30.09.1979), die einen an eine Gleichstromquelle angeschlossenen thermoelektrischen Generator, Filterlüftungs- und wärmeableitende Flüssigkeits-Systeme aufweist, die mit Strahlungs-Konvektionsplatten verbunden sind, die mit den Strahlungsflächen in den Bereich des Aufenthaltes des Fahrzeugführers gerichtet sind, wobei die Platten an der gegenüberliegenden Seite einen Wärmekontakt mit thermoelektrischen Batterien haben, wobei diese Platten mit inneren Luftkanälen gebildet sind und mit Kollektoren verbunden sind, die mit Auslasshähnen versehen sind. In dieser Anlage wird die Arbeit in den Betriebsweisen Belüftung, Strahlungs-, Strahl-, Strahlungs-Konvektions-Kühlung bzw. -Erhitzung organisiert, mit der Möglichkeit der Benutzung von insbesondere unter den Taupunkt gekühlter Luft zur teilweisen Wärmeableitung von den heißen Lötstellen der thermoelektrischen Batterien, was es erlaubt, die Effektivität der Luftkonditionierung zu verbessern und bei wesentlichen Wärmeeintritten in die Kabine durch Anwendung einer komplexen Einwirkung auf das Medium des Arbeitsbereiches in der Kabine Komfortbedingungen sicherzustellen.

Das oben beschriebene Verfahren zur Erhitzung und Kühlung von Luft hat jedoch eine verhältnismäßig niedrige energetische Effektivität bei erhöhtem Energieverbrauch zur Luftkonditionierung, was die Benutzung einer dieses Arbeitsverfahren realisierenden Anlage als Klimaanlage für ein Fahrzeug beschränkt.

Ein dem technischen Wesen und dem erreichten Ergebnis nach der Erfindung am nächsten kommendes Verfahren ist ein Verfahren zur Erhitzung oder Kühlung eines fluiden Mediums, umfassend die Zufuhr des zu kühlenden bzw. zu erhitzenden fluiden Mediums in einen Durchflußkanal und die aufeinanderfolgende Erhitzung bzw. Kühlung des fluiden Mediums im Durchflußkanal in mindestens zwei Stufen (siehe RU-Patent Nr. 2140365, Kl. F25B 29/00, vom 27.10.1999).

Dieses Verfahren zur Erhitzung oder Kühlung eines fluiden Mediums erlaubt es, die Effektivität der Erhitzung bzw. Kühlung des fluiden Mediums durch eine stufenweise Einwirkung auf das fluide Medium zu erhöhen. Aber auch mit diesem Verfahren kann man keine hohe Effektivität der Energieumwandlung bei der Durchführung der Kühlungs- bzw. Erhitzungsprozesse erreichen, was mit dem Fehlen eines optimalen Algorithmus' des Prozesses der Erhitzung bzw. Kühlung des fluiden Mediums zusammenhängt.

EP-0 394 758 beschreibt ein Verfahren gemäss dem Oberbegriff des Patentanspruchs 1.

### OFFENBARUNG DER ERFINDUNG

Die vorliegende Erfindung ist auf die Erhöhung der Effektivität von Prozessen der Erhitzung bzw. Kühlung eines fluiden Mediums bei minimalem Verbrauch elektrischer Leistung unter Benutzung von zwei und mehr Kälte- bzw. Wärme-Stufengeneratoren gerichtet.

Das entwickelte Verfahren zur Erhitzung oder Kühlung eines fluiden Mediums umfasst die Zufuhr des zu kühlenden bzw. zu erhitzenden fluiden Mediums in einen Durchflußkanal und die aufeinanderfolgende Erhitzung bzw. Kühlung des fluiden Mediums im Durchflußkanal in mindestens zwei Stufen, wobei der Durchflußkanal in Kühlungs- bzw. Erhitzungsstufen gleicher Länge geteilt ist und die Temperatur jeder Stufe in der Richtung von der ersten zur nächsten Stufe sprungartig und direkt proportional im Falle der Erhitzung erhöht bzw. im Falle der Kühlung gesenkt wird, wobei das zu kühlende bzw. zu erhitzende fluide Medium dem Durchflußkanal tangential unter einem Winkel von 45° bis 90° zur Mantellinie der Durchflußkanal-Innenoberfläche am Eintrittsort des fluiden Mediums zugeführt wird.

Die Betrachtung der Funktion verschiedenartiger Einrichtungen zur Erhitzung oder Kühlung eines fluiden Mediums hat gezeigt, dass für die Effektivität von Wärmeaustauschprozessen die Organisation des Prozesses der Wechselwirkung zwischen zu kühlenden und zu erhitzenden fluiden Medien eine wesentliche Rolle spielt. Eine vernünftige Organisation des Prozesses des Wärmeaustausches ermöglicht es, die Masse- und Abmessungsdaten von Anlagen zur Erhitzung und Kühlung eines fluiden Mediums zu verbessern, den Energieverbrauch zu senken. Die Organisation von Stufen gleicher Länge zur Erhitzung und Kühlung des fluiden Mediums bei direkt proportionaler sprungartiger Temperaturänderung der Erhitzungs- bzw. Kühlungsstufen ermöglicht es, entlang des Kanals eine ungefähr gleiche Temperaturdifferenz zwischen der Erhitzungs- bzw. Kühlungsquelle und dem fluiden Medium zu erhalten, was es unter den Bedingungen der Strömungsverwirbelung des fluiden Mediums auf Grund seines Dralls am Eintritt in den Durchflußkanal erlaubt, die Temperatur des fluiden Mediums bei dessen gleichmäßiger und aufeinanderfolgender Erhitzung bzw. Kühlung über den Querschnitt zu egalisieren.

### KURZE BESCHREIBUNG DER ZEICHNUNGEN

In Fig. 1 ist ein Längsschnitt einer der Varianten einer Anlage, in der das beschriebenen Verfahren zur Erhitzung bzw. Kühlung eines fluiden Mediums realisiert wird, dargestellt; in Fig. 2 ist der Schnitt A-A der Fig. 1 dargestellt.

Die Anlage zur Erhitzung bzw. Kühlung eines fluiden Mediums weist einen Durchflußkanal 1 auf, entlang dessen Stufen 2 gleicher Länge zur Kühlung oder Erhitzung des durch den Kanal fliessenden fluiden Mediums (Gas oder Flüssigkeit) gebildet sind. Die oben genannten Stufen 2 können in Form eines den Durchflußkanal umfassenden Gehäuses ausgebildet sein, das mit der Außenwand des Durchflußkanals 1 einen Hohlraum bildet, welchem ein Wärmeträger (Heiz- bzw. Kühlmittel) zugeführt wird, oder in Form von beispielsweise an der Außenfläche des Durchflußkanals 1 angeordneten thermoelektrischen Batterien, wobei die thermoelektrischen Batterien derart an eine Speisequelle angeschlossen sind, dass Stufen gleicher Länge gebildet werden, an welche eine direkt proportional und sprungartig von Stufe zu Stufe steigende Spannung angelegt wird. In die oben genannten Gehäuse wird ein Wärmeträger (Heiz- bzw. Kühlmittel, beispielsweise Spiritus, Freon oder flüssiges Ammoniak) zugeführt, dessen Temperatur sprungartig und direkt proportional von Stufe zu Stufe steigt bzw. sinkt. Beispielsweise ist es möglich, in die Gehäuse Wärmeträger einzubringen, oder man kann (für den Fall mit den thermoelektrischen Batterien) in der ersten Stufe eine Temperatur von 14 °C, in der zweiten Stufe von 28 °C und in der dritten Stufe von 42 °C erzeugen.

Ein Wärmeträger mit der erforderlichen Temperatur kann mit Hilfe einer Kompressionskältemaschine gewonnen und zugeführt werden. Diese Kompressionskältemaschine kann sowohl zur Erhitzung des fluiden Meduims als auch zu dessen Kühlung eingesetzt werden. Dabei spielen die Hohlräume um den Durchflußkanal 1 bildenden Gehäuse im einen Fall die Rolle des Kondensators und im anderen Fall die Rolle des Verdampfers der Kompressionskältemaschine. In den Durchflußkanal 1 wird das fluide Medium tangential über ein Rohrstück oder eine Düse 3 (vorzugsweise über letztere) eingeführt. Rohrstück oder Düse 3 sind dabei unter einem Winkel α von 45° bis 90° zur Mantellinie der Innenoberfläche des Durchflußkanals 1 am Eintrittsort des fluiden Mediums angeordnet.

### AUSFÜHRUNGSBEISPIEL DES VERFAHRENS

Das Verfahren zur Erhitzung bzw. Kühlung eines fluiden Mediums wird auf folgende Weise realisiert. In den Durchflußkanal 1 wird über ein Rohrstück oder eine Düse 3 das zu kühlende bzw. zu erhitzende fluide Medium eingeführt. Im Durchflußkanal 1 erfolgt eine aufeinanderfolgende Erhitzung bzw. Kühlung des fluiden Mediums in mindestens zwei Stufen 2. Die Temperatur jeder Stufe 2 steigt (in Richtung von der ersten Stufe zur nächsten Stufe) sprungartig und direkt proportional im Falle der Erhitzung bzw. sinkt im Falle der Kühlung. Im Ergebnis erfolgt eine aufeinanderfolgende Erhitzung bzw. Kühlung des fluiden Mediums im Durchflußkanal 1.

Im Falle der Benutzung thermoelektrischer Batterien sind die letzteren an eine Gleichstromquelle über ein Steuerpult angeschlossen, das es erlaubt, die Polarität der an die thermoelektrischen Batterien angelegten Spannung zu ändern, was es ermöglicht, die Arbeitsweise der Batterien zu ändern, und zwar das fluide Medium im Durchflußkanal 1 zu erhitzen oder zu kühlen. Gegebenenfalls ist es bei Bedarf möglich, die Erhitzungs- bzw. Kühlungsstufen als im Verlauf der Strömung des fluiden Mediums getrennte, voneinander wärmeisolierte Kühlungs- bzw. Erhitzungsstufen auszuführen. In diesem Falle wird, wie auch oben beschrieben, an die thermoelektrischen Batterien unterschiedliche Betriebsspannung angelegt, wobei die Spannung an den thermoelektrischen Batterien der zweiten und der weiteren Stufen direkt proportional größer ist als die Spannung an den thermoelektrischen Batterien der ersten Stufe.

### GEWERBLICHE VERWERTBARKEIT

Das oben beschriebene Verfahren zur Erhitzung oder Kühlung eines fluiden Mediums ermöglicht eine effektive Kühlung bzw. Erhitzung eines Gases oder einer Flüssigkeit und kann in der Industrie eingesetzt werden, zum Beispiel bei der Wärmebehandlung von verflüssigten Gasen in der Erdöl- und petrolchemischen Industrie, zum Abkühlen von Würzen oder zum Beispiel einer Margarineemulsion in der Lebensmittelindustrie sowie in Klimaanlagen zur Erhitzung bzw. Kühlung von Luft.

## Patentansprüche

1. Verfahren zur Erhitzung oder Kühlung eines fluiden Mediums, umfassend die Zufuhr des zu kühlenden bzw. zu erhitzenden fluiden Mediums in einen Durchflußkanal und die aufeinanderfolgende Erhitzung bzw. Kühlung des fluiden Mediums im Durchflußkanal in mindestens zwei Stufen, wobei
der Durchflußkanal in Kühlungs- bzw. Erhitzungsstufen gleicher Länge geteilt ist und **dadurch gekennzeichnet, dass** die Temperatur jeder Stufe in der Richtung von der ersten zur nächsten Stufe sprungartig und direkt proportional zur Stufenzahl im Falle der Erhitzung erhöht bzw. im Falle der Kühlung gesenkt wird, wobei
das zu kühlende bzw. zu erhitzende fluide Medium dem Durchflußkanal tangential unter einem Winkel von 45° bis 90° zur Mantellinie der Durchflußkanal-Innenoberfläche am Eintrittsort des fluiden Mediums zugeführt wird.

## Claims

1. Method for heating or cooling a fluid medium, comprising the feed of the fluid medium to be cooled or to be heated into a throughflow duct and the successive heating or cooling of the fluid medium in the throughflow duct in at least two stages, the throughflow duct being divided into cooling and heating stages of equal length, **characterized in that** the temperature of each stage is raised, in the case of heating, or lowered, in the case of cooling, in the direction from the first to the next stage abruptly and in direct proportion to the stage number, the fluid medium to be cooled or to be heated being fed to the throughflow duct tangentially at an angle of 45° to 90° with respect to the generatrix of the throughflow-duct inner surface at the inlet point of the fluid medium.

## Revendications

1. Procédé de réchauffement ou de refroidissement d'un milieu fluide, comprenant l'alimentation du milieu fluide à refroidir ou à réchauffer dans un canal d'écoulement et le chauffage ou le refroidissement successifs du milieu fluide dans le canal d'écoulement dans au moins deux étages,
le canal d'écoulement étant divisé en étages de même longueur de refroidissement ou de chauffage, et **caractérisé en ce que** la température de chaque étage est augmentée dans la direction du premier étage à l'étage suivant par saut et de manière directement proportionnelle au numéro d'étage dans le cas du chauffage, ou est abaissée dans le cas du refroidissement,
le milieu fluide à refroidir ou à réchauffer étant acheminé au canal d'écoulement tangentiellement suivant un angle de 45° à 90° par rapport à la génératrice de la surface interne du canal d'écoulement au niveau du point d'entrée du milieu fluide.
